# EUROPÄISCHE PATENTANMELDUNG

(11) **EP 4 748 984 A1**
(43) Veröffentlichungstag der Anmeldung: **27.05.2026**
(21) Anmeldenummer: 24215325.2
(22) Anmeldetag: 26.11.2024
(51) Int. Cl.: D01H 1/08

(54) **VERFAHREN ZUR HERSTELLUNG EINES VORGARNS FÜR EINE RINGSPINNMASCHINE UND VORRICHTUNG**

(71) Anmelder: Rieter AG, 8406 Winterthur (CH)
(72) Erfinder: DALITZ, Dieter, 8266 Steckborn (CH)
(74) Vertreter: Rieter

(57) **Zusammenfassung**

Die vorliegende Erfindung betrifft ein Verfahren zur Herstellung eines Vorgarns (VG) für eine Ringspinnmaschine aus mindestens einem in einem vorgeschalteten, in einer Strecke (9) durchgeführten, Streckprozess verstreckten Faserbandes (FB), wobei das mindestens eine verstreckte Faserband (FB) nach dem Verlassen der Strecke (9) zur Erteilung einer echten Drehung über ein Führungsmittel (3) in einen nachgeordneten, um eine vertikale Rotationsachse (a) rotierbaren oder einen nachgeordneten, um eine vertikale Rotationsachse (a) rotierbaren und entlang der Rotationsachse (a) vertikal bewegbaren Ablagezylinder (2) eingeführt wird und in Form eines Vorgarns (VG) im Ablagezylinder (2) abgelegt wird. Des Weiteren betrifft die Erfindung eine Vorrichtung zur Herstellung eines Vorgarns gemäss dem beschriebenen Verfahren sowie ein System zur Herstellung eines Vorgarns.

## Beschreibung

### TECHNISCHES GEBIET

Die vorliegende Erfindung ist auf dem Gebiet der Spinnvorbereitung angesiedelt und beschäftigt sich mit der Produktion von Vorgarn zur Vorlage für eine Ringspinnmaschine, wobei auf eine Vorspinnmaschine in Form eines Flyers verzichtet wird.

### TECHNOLOGISCHER HINTERGRUND

Einer Ringspinnmaschine, genauer dem Ringspinngatter des Streckwerks der Ringspinnmaschine, wird gemäss einer gängigen Variante, ein Vorgarn vorgelegt. Dieses Vorgarn befindet sich auf einer Vorgarnspule und wird der Ringspinnmaschine über ein Fördersystem vom Flyer, wo das Vorgarn produziert wird, zugeführt.

Die vom Vorwerk (Karderie) und ggf. aus der Kämmerei kommenden Faserbänder werden gemäss dem Stand der Technik zuerst mithilfe von Strecken dubliert und gleichzeitig verstreckt und anschliessend in Kannen abgelegt. Das dadurch entstandene Streckenband wird anschliessenden der Vorspinnmaschine (Flyer) zur Weiterverarbeitung vorgelegt. Dort wird das Streckenband noch weiter verzogen und anschliessend durch eine entsprechende Drallgebung leicht verdreht - dabei entsteht eine sogenannte Schutzdrehung - und als Vorgarn (auch Faserlunte, Flyerlunte oder allgemein Lunte genannt) auf eine Vorgarnspule aufgewunden. Die Schutzdrehung dient der Festigkeit des Vorgarns, sodass dieses nicht zerfällt und auf die Vorgarnspule aufgewunden, zur Ringspinnmaschine transportiert und wieder abgewickelt werden kann. Auf diese Weise können Fehlverzüge (z. B. Dünnstellen im Vorgarn) vermieden werden. Die Schutzdrehung muss andererseits leicht auflösbar sein bzw. das Vorgarn muss verzugsfähig bleiben, damit der anschliessende Ringspinnprozess durchgeführt werden kann. Die übliche Leistung eines Flyers liegt bei 20 - 30 Meter Vorgarn pro Minute. Eine Steigerung der Produktivität ist nicht oder nur bedingt möglich, da eine höhere Geschwindigkeit zu höheren Fliehkräften, welche der Flyer, insbesondere die Flügel, und die Vorlagespule aushalten müssen, führt.

Es gab bereits Versuche, die Vorgarnmaschine in Form eines Flyers zur Produktionssteigerung zu umgehen indem zum Beispiel die Strecke der Ringspinnmaschine vorgestellt wurde, also das Streckband von der Strecke direkt der Ringspinnmaschine zugeführt wurde, um Kosten und Platz zu sparen. So ist z. B. bekannt Faserbänder mit Bandfeinheiten von ca. 5 ktex im Anschluss an ein erstes Streckwerk, das üblicherweise Bauteil einer Strecke ist, in Kannen abzulegen. Diese Kannen werden dann dem Ringspinngatter zugeführt, an dem sie abgezogen und jeweils einer Spinnstelle einer Ringspinnmaschine zugeführt werden. Da am Ringspinngatter leichte Fehlverzüge entstehen können, wurden hier keine feinen Bänder unterhalb von 3,5 ktex eingesetzt. Da der Verzug an der Ringspinnmaschine begrenzt ist, können mit diesem bekannten Verfahren lediglich grobe Ringgarne ausgesponnen werden. Das Ergebnis ist somit in Bezug auf die Qualität des Garns und Komplexität des Aufbaus (direktes Vorlegen von Streckkannen an der Ringspinnmaschine), schwierigen Bedienbarkeit und den genannten Fehlverzügen nicht zufriedenstellend. Auch ist die Verwendung auf grobe Ringgarne beschränkt. Für feinere Garne ist bislang die Zwischenschaltung eines Flyers, mittels welchem ein Faserband mit einem beispielhaften Bandgewicht von 5 k tex zu einem Vorgarn mit einem Gewicht von 200 - 1200 tex verzogen und auf eine Vorgarnspule aufgewickelt wird, um diese dann einer Ringspinnmaschine vorzulegen, vorgesehen.

Eine Möglichkeit, den Flyer zu ersetzen, wird in der WO 2005/026420 A1 gezeigt. Die Erfindung betrifft eine Strecke-Vorspinnmaschinen-Kombination, bei welcher in derselben Maschine mehrere Faserbänder zuerst doubliert und verstreckt werden und anschliessend aus diesen ein Vorgarn hergestellt wird. Die Herstellung des Vorgarns geschieht dadurch, dass dem Streckenband ein Drall (Drehung) erteilt wird, wobei die Drallerteilung mittels einer oder mehrerer Luftströmungen geschieht. Dazu weist die in WO 2005/026420 A1 beschriebene Vorrichtung eine Strecke und nachgeordnet eine oder mehrere Drallerteilungsmittel auf.

Durch die Luftströmungen wird die durch die Strecke erzielte Parallelisierung der Fasern allerdings mehr oder weniger zunichte gemacht. Somit genügt die Qualität des so erstellten Vorgarns nicht den Ansprüchen modernen Spinnereien und ist entsprechend verbesserungswürdig.

WO 2006/092176 A1 zeigt eine weitere Möglichkeit für ein flyerloses Spinnverfahren insbesondere auch für feine Garne. Die darin beschriebene Erfindung betrifft ein Verfahren zum Direktverspinnen von Faserband und eine geeignete Vorrichtung, wobei die Schutzdrehung entweder mittels einer pneumatisch beaufschlagte Verdichtungsdüse oder mechanisch direkt im Anschluss and die Strecke erteilt wird.

Nachteilig bzw. unzufriedenstellend zeigt sich auch hier die Qualität des erzeugten Vorgarns.

Die genannten Nachteile insbesondere in Bezug auf die Qualität des erzeugten Vorgarns gilt es durch die vorliegende Erfindung zu minimieren bzw. zu eliminieren.

### DARSTELLUNG DER ERFINDUNG

Aufgabe der vorliegenden Erfindung ist es insbesondere ein Verfahren zur Herstellung eines Vorgarns zur Vorlage an einer Ringspinnmaschine vorzuschlagen, welches die im Stand der Technik gezeigten Nachteile in Bezug auf Produktivität und Qualität überwindet.

Die Aufgabe wird erfindungsgemäss durch ein Verfahren zur Herstellung eines Vorgarns für eine Ringspinnmaschine sowie einer Vorrichtung und einem System gelöst.

Das Wesen der Erfindung liegt in einem Verfahren zur Herstellung eines Vorgarns für eine Ringspinnmaschine aus mindestens einem in einem vorgeschaltenen, in einer Strecke durchgeführten, Streckprozess verstreckten Faserbandes, wobei das mindestens eine verstreckte Faserband nach dem Verlassen der Strecke zur Erteilung einer echten Drehung über ein Führungsmittel in einen nachgeordneten, um eine Rotationsachse rotierbaren oder einen nachgeordneten, um eine Rotationsachse rotierbaren und entlang der Rotationsachse vertikal bewegbaren Ablagezylinder eingeführt wird und in Form eines Vorgarns im Ablagezylinder abgelegt wird.

Unter einem Vorgarn ist ein mit einer sogenannten Schutzdrehung, hier einer echte Drehung, wie unten beschrieben, versehenes verstrecktes Faserband, auch Streckband genannt, zur Vorlage für eine Ringspinnmaschine zu verstehen. Das Vorgarn dient als Vorlage für den eigentlichen Ringspinnprozess. In der Ringspinnmaschine wird es um ein Vielfaches - je nach gewünschter zu erzielender Garnfeinheit - weiter verstreckt. Vorgarne weisen beispielsweise ein Gewicht von 0.1 - 6 ktex auf. Ein Vorgarn weist überdies eine sogenannte Schutzdrehung auf. Wie bereits erwähnt dient die Schutzdrehung der Festigkeit des Vorgarns, sodass dieses auf eine Aufmachung zur Vorlage für eine Ringspinnmaschine (z. B. eine Vorgarnspule) gebracht werden kann, ohne abzufallen oder sich zu lösen, und auf dieser zur Ringspinnmaschine transportiert werden kann. Weiter ist ein Vorgarn im Vergleich zu einem Garn (hier: Ringgarn) verzugsfähig. Der Verzug erfolgt im Streckwerk der Ringspinnmaschine.

Im Rahmen der Erfindung wird von Vorgarn gesprochen, sobald das verstreckte Faserband den Klemmpunkt am letzten Walzenpaar vor Eintreten in das Führungsmittel - sei dies das letzte Walzenpaar des Streckwerks bzw. des Streckwerkmoduls, der Streckenpassage oder die Kalanderwalze oder eine nachgeordnete Förderwalze oder Umlenkwalze - erreicht. Die echte Drehung wird dem Vorgarn zwischen besagtem Klemmpunkt und dem rotierenden Ablagezylinder verliehen, wobei das Vorgarn mittels Zentrifugalkräfte an die Innenwand des Ablagezylinders gedrückt wird, und durch die Rotation des Ablagezylinders zwischen dem Klemmpunkt am entsprechenden Walzenpaar und am an der Innenwand des um eine vertikale Rotationsachse rotierbaren Ablagezylinders über Zentrifugalkräfte festgehaltenen Vorgarn eine echte Drehung entsteht. Das heisst, das Vorgarn wird zwischen den beiden Fixpunkten, nämlich dem oben beschriebenen Klemmpunkt und der Innenwand des Ablagezylinders (Stelle, an welcher die Zentrifugalkraft das Vorgarn an die Innenwand drückt/presst) durch die Rotation des Ablagezylinders echt verdreht. Dabei bleibt die im Streckprozess erzeugte Parallelisierung weitgehendst erhalten.

Wenn im Rahmen der Erfindung von Innenwand des Ablagezylinders die Rede ist, handelt es sich dabei nicht zwingend 1 zu 1 um die Innenwand. Vielmehr ist damit auch gemeint, dass sich bereits schon Lagen von Vorgarn auf der Innenwand befinden können, d. h. einen Teil des Vorgarnkuchen ist bereits erstellt.

Eine Strecke bzw. ein Streckenmodul weist mehrere Walzenpaare - das schliesst ein Vier-über drei Streckwerk nicht aus - zum Verstrecken von mehreren, miteinander vermischten Faserbänder aus dem Vorwerk, z. B. in der Form von Kardenbänder, auf. Die Strecke kann eine separate Maschine sein mit mehrere Streckenpassagen, die mit z. B. Kardenbänder, welche in Kannen abgelegt sind, bestückt wird oder ein Streckenmodul, welches dem Vorwerk, z. B. der Karde direkt nachgeschalten angeordnet ist. Die Strecke bzw. das Streckenmodul kann beispielsweise eine Regulierstrecke sein, die über eine Sensorik den Verzug zwischen den einzelnen Walzenpaaren selbst reguliert. Sie kann auch unreguliert sein. Die Strecke bzw. das Streckenmodul führt einen Streckprozess durch und produziert ein verstrecktes Faserband - auch Streckband genannt.

Der Streckprozess selbst dient dem Mischen, Verziehen, Verfeinern und der Vergleichmässigung sowie dem Parallelisieren des der Strecke oder dem Streckenmodul zuführten Faserbandes aus dem Vorwerk und findet in der Strecke (z. B. Regulierstrecke) oder einem Streckenmodul statt. In der Strecke bzw. dem Streckenmodul wird ein verstrecktes Faserband - auch Streckband genannt - erzeugt. Das verstreckte Faserband misst ein Gewicht von 1 - 6 ktex. Während das verstreckte Faserband gemäss dem Stand der Technik über einen Bandkanal in einem Drehteller in einer Spinnkanne Kanne abgelegt wird, wird es erfindungsgemäss in einen der Strecke bzw. einem Streckmodul nachgeordneten um eine vertikale Rotationsachse rotierbaren oder eine nachgeordneten um eine vertikale Rotationsachse rotierbaren und entlang der Rotationsachse vertikal bewegbaren Ablagezylinder eingeführt - dies erfolgt erfindungsgemäss über ein Führungsmittel. Dabei wird dem Vorgarn eine echte Drehung erteilt. Dies erfolgt direkt nachdem das verstreckte Faserband die Strecke bzw. das Streckenmodul verlässt, d. h. das verstreckte Faserband wird nicht hin zu einer anderen Maschine, z. B dem Flyer - transportiert, wodurch eine Prozessverkürzung erzielt wird.

Ein verstrecktes Faserband ist ein Faserband, welches von einer Strecke bzw. einem Streckmodul ausgegeben wird und stellt somit das Produkt eines dem Spinnverfahren vorgeordneten Streckprozess dar.

Eine echte Drehung ist im Kontext der Erfindung eine Drehung, die mechanisch - im Gegensatz zu pneumatisch - erzeugt wird und bei welcher die durch den Streckprozess erzielte Parallelisierung der Fasern nicht zerstört wird, wie dies bei Verwendung z. B. einer Luftdüse, welche die Fasern voneinander löst und verwirbelt, der Fall ist. Die Beibehaltung der im Streckprozess erteilten Parallelisierung hat einen positiven Effekt auf die Qualität des Vorgarns, wodurch es auch für die Erzeugung von feinem Ringgarn verwendet werden kann. Die echte Drehung wird, wie oben erwähnt, dem Vorgarn zwischen dem Klemmpunkt und dem rotierenden Ablagezylinder verliehen, wobei das Vorgarn mittels Zentrifugalkräfte an die Innenwand des Ablagezylinders abgelegt werden, und durch die Rotation des Ablagezylinders zwischen dem Klemmpunkt am entsprechenden Walzenpaar und am an der Innenwand des um eine vertikale Rotationsachse rotierbaren Ablagezylinders über Zentrifugalkräfte festgehaltenen Vorgarn eine echte Drehung entsteht. Das heisst, das Vorgarn wird zwischen zwei Fixpunkten, nämlich dem Klemmpunkt des letzte zu passierenden Walzenpaares und dem Punkt an der Innenwand des Ablagezylinders, an welchem das Vorgarn durch die Zentrifugalkraft anhaftet, verdreht.

Das Verlassen der Strecke zur Erteilung einer echten Drehung findet hier statt - also, wenn das verstreckte Faserband den Klemmpunkt des letzten Walzenpaares vor Eintreten in das Führungsmittel passiert.

Das Führungsmittel führt das Vorgarn nachdem es die Strecke verlassen hat, also den letzten möglichen Klemmpunkt im der Strecke/Streckenpassage oder dem Streckmodul passiert hat, in den um eine vertikale Rotationsachse rotierenden oder den um eine vertikale Rotationsachse rotierbaren und entlang der Rotationsachse vertikal bewegbaren Ablagezylinder. Das Führungsmittel klemmt das Vorgarn nicht, stellt also keinen Fixpunkt zur Erteilung einer Drehung dar - sondern lässt es frei laufen, wodurch sich die echte Drehung hin zum Klemmpunkt fortpflanzen kann. In Betriebsstellung führen das Führungsmittel und/oder um eine vertikal Rotationsachse rotierbare Ablagezylinder eine vertikale Relativbewegung entlang der Rotationsachse aus. Je nach Ausführungsform kann das Führungmittel um eine Rotationsachse rotierbar ausgestaltet sein. Dabei muss die Rotationsachse nicht zwingend mit der Rotationsachse des Ablagezylinders übereinstimmen.

Die Stellung des Führungsmittel innerhalb des Ablagezylinders zu einem bestimmten Zeitpunkt im Verfahren definiert die Höhe der Ablage des Vorgarns innerhalb des Ablagezylinders. Bewegt sich auch der Ablagezylinder vertikal ist diese Bewegung in der Bestimmung der Höhe der Ablage des Vorgarns mitzuberücksichtigen. Die vertikale Relativbewegung wird erzielt im dem sich je nach Ausführungsform entweder der Ablagezylinder vertikal entlang der Rotationsachse verschiebt oder sich das Führungsmittel, welche koaxial angeordnet ist, entlang der Rotationsachse vertikal verschiebt oder sich beide vertikal bewegen. Die Ablage erfolgt beispielsweise lageweise von aussen nach innen - also von einer Innenwand des rotierenden Ablagezylinders oder ggf. des Innenzylinders hin zur vertikalen Rotationsachse des rotierenden Ablagezylinders. Die Ablage kann von oben nach unten, das heisst entlang dem Vorgarnverlauf, oder von unten nach oben, das heisst entgegen dem Vorgarnverlauf entlang der vertikalen Rotationsachse erfolgen. Die vertikal Relativbewegung zwischen Führungsmittel und Ablagezylinder ist abhängig von der Geschwindigkeit der Vorgarnzufuhr, von der Rotationsgeschwindigkeit des Ablagezylinders sowie von der zu erzielenden Feinheit bzw. des zu erzielenden Gewichts des Vorgarns und zu guter Letzt von der gewählten Aufmachung zur Vorlage an einer Ringspinnmaschine bzw. dem dafür benötigten Aufbau des Vorgarnkuchens.

Der Ablagezylinder ist hohl ausgestaltet, sodass das Führungsmittel koaxial in den Ablagezylinder ragen kann. Der Ablagezylinder kann an seiner Innenwand Strukturierungen, eine Beschichtung aufweisen.

Der Ablagezylinder rotiert in Betriebsstellung bei zwischen 2'000 und 20'000 U/min um die vertikale Rotationsachse. Der Ablagezylinder kann sowohl oben (= die Eintrittsöffnung, in die das Führungsmittel ragt bzw. in welche das Vorgarn eingeführt wird) als auch unten (= der der Eintrittsöffnung entgegengesetzten Öffnung) zumindest teilweise geschlossen sein.

Der Durchmesser des Ablagezylinder misst 150 mm und zwischen 150 und 500 mm und 500 mm. Die Länge des Ablagezylinders beläuft sich auf 350 mm und zwischen 350 und 700 mm und 700 mm.

Sowohl der um eine vertikale Rotationsachse rotierende Ablagezylinder oder der Ablagezylinder, der um eine vertikale Rotationsachse rotierbare und entlang der Rotationsachse vertikal verschiebbare ist als auch das Führungsmittel weisen Mittel zur Montage an entweder einem der Strecke nachgeordneten Gehäuse oder an der Strecke bzw. dem Streckenmodul selbst auf. Zudem sind Antriebe und mindestens eine Steuerung vorgesehen, welche die Rotationsgeschwindigkeit des Ablagezylinders sowie die Vertikalbewegung des Ablagezylinders oderje nach Ausführungsform des Führungsmittel steuert. Eine Sensorik zur Ermittlung der Liefergeschwindigkeit der vorgeordneten Strecke bzw. dem Streckenmodul sowie eine Sensorik für z. B. dem aktuellen (Füll-)Stand der Ablage oder dem Gewicht des Vorgarnkuchens ist optional vorgesehen.

Erfindungsgemäss wird der Vorrichtung zur Herstellung eines Vorgarns, die ein Führungsmittel für das Vorgarn sowie einen um eine vertikale Rotationsachse rotierbaren oder einen um eine vertikale Rotationsachse rotierbaren und entlang der Rotationsachse vertikal bewegbaren Ablagezylinder umfasst, das nach dem Verlassen der Strecke verstreckte Faserband zugeführt, wo es eine echte Drehung im Sinne der Erfindung erfährt und wird als Vorgarn an der Innenwand des Ablagezylinders abgelegt.

Vorteilhafterweise ist das Führungsmittel vertikal entlang der Rotationsachse bewegbar und ragt während des Verfahrens zumindest teilweise in den Ablagezylinder.

Zum einen wird dadurch sichergestellt, dass das Vorgarn in den rotierenden Ablagezylinder gelangt und nicht aufgrund der durch die hohe Rotationsgeschwindigkeit des Ablagezylinders entstehenden Verwirbelungen ins Leere - also nicht in den Ablagezylinder - geliefert wird. Zum anderen wird durch das in den Ablagezylinder ragende Führungsmittel die relative Höhe der Ablage im Innenraum/der Innenwand des Ablagezylinders festgelegt. Ragt das Führungsmittel nicht in den Ablagezylinder wird das Vorgarn ins Leere geliefert, besonders wenn das Verfahren nach dem «doffen» neu gestartet wird.

Ist das Führungsmittel vertikal entlang der Rotationssachse bewegbar reicht es, wenn der Ablagezylinder um die vertikale Rotationsachse rotiert und so eine Relativbewegung entsteht. Dies schliesst keineswegs aus, dass sowohl der Ablagezylinder als auch das Führungsmittel während des Verfahrens vertikale Bewegungen entlang der Rotationsachse ausüben. Das Führungsmittel ist koaxial mit dem Ablagezylinder ausgerichtet.

Die Relativbewegung zwischen Führungsmittel und Ablagezylinder ermöglicht die Bildung eines Vorgarnkuchens im Ablagezylinder oder alternativ in einem im Ablagezylinder angeordneten, entnehmbaren Innenzylinder.

Während des Verfahrens heisst hier während der Bildung des Vorgarnkuchens, also in Betriebsstellung.

Vorteilhafterweise umfasst das Verlassen der Strecke das Passieren von Kalanderwalzen, insbesondere einem Klemmpunkt der Kalanderwalzen oder das Passieren der der Kalanderwalzen nachgeordneten Förderwalzen, insbesondere einem Klemmpunkt der Förderwalzen.

Kalanderwalzen sind paarweise ausgestaltet und formen einen Klemmpunkt zwischen sich - so auch evtl. vorhandene Förderwalzen oder Umlenkwalzen. Anstelle von Kalanderwalzen können auch Messwalzen, z. B. RQM-Messwalzen, verwendet werden. Solange diese auch einen Klemmpunkt haben und damit zur Erteilung einer echten Drehung beitragen, sind sie im Rahmen der Erfindung als einem Kalanderwalzenpaar oder einem Föderwalzenpaar gleichwertig anzusehen.

Eine Förderwalze kann der Umlenkung einer Förderrichtung dienen - so z. B. wenn die erfindungsgemässe Vorrichtung nicht axial unterhalb der Vliesdüse oder dem Klemmpunkt der Kalanderwalzen angeordnet ist, sondern z. B. seitlich verschoben ist. Man spricht auch von Umlenkwalzen.

Wenn das Verlassen der Stecke bzw. des Streckenmoduls das Passieren eines Kalanderwalzenpaares umfasst, bietet dies den Vorteil, dass keine baulichen Änderungen an der Strecke bzw. dem Streckenmodul vorgenommen werden müssen. Es ist lediglich eine erfindungsgemässe Vorrichtung nachgeordnete anzubringen. Alternativ kann das Verlassen der Strecke das Passieren eines Klemmpunktes eines ausgangsseitigen Walzenpaars der Strecke bzw. des Streckenmoduls umfassen, wobei je nach Bauweise anschliessend eine Vliesdüse angeordnet ist. Die Vliesdüse schafft keinen Klemmpunkt und trägt somit nicht zur Erteilung einer echten Drehung im Vorgarn bei.

Weiter kann das Verlassen der Strecke das Passieren eines Bandspeichers umfassen. Der Bandspeicher bittet den Vorteil, dass wenn der Ablagezylinder voll ist und ausgewechselt oder geleert werden muss oder andere Unterbrechungen der Vorgarnbildung/der echten Dreherteilung auftreten der vorgeordnete Streckprozess nicht sofort angehalten werden muss sondern kontinuierlich verstrecktes Faserband geliefert werden kann. Die Anordnung des Bandspeichers ist unterschiedlich - er kann vor dem Kalanderwalzenpaar angeordnet sein. Ist zusätzlich ein Förderwalzenpaar vorgesehen, kann der Bandspeicher zwischen der Kalanderwalze und der Förderwalze angeordnet sein. Der Bandspeicher kann nach der Förderwalze angeordnet sein - allerdings ist dann eine weiteres Walzenpaar oder Ähnliches mit einem Klemmpunkt notwendig, um eine echte Drehung zu erzielen. Der Bandspeicher kann eine etwaige Umlenkung unterstützen. Weiter kann der Bandspeicher als Speicherschlaufe ausgestaltet sein.

Das Verfahren sieht vor, dass vorteilhafterweise die Erteilung der echten Drehung zwischen dem Klemmpunkt der Kalanderwalzen oder dem Klemmpunkt der Förderwalzen und dem mittels Zentrifugalkräften an einer Innenwand des rotierbaren Ablagezylinders abgelegten Vorgarn erfolgt. Der Ablagezylinder ist auch ein um eine vertikale Rotationsachse rotierbaren oder ein um eine vertikale Rotationsachse rotierbaren und entlang der Rotationsachse vertikal bewegbaren Ablagezylinder. Dies stellt ein effizientes und einfach umsetzbares Verfahren zur Schutzdrehungserteilung bei hohen Geschwindigkeiten ohne Qualitätsverlust dar. Auch kann die Produktivität durch dieses Verfahren gesteigert werden - dies aufgrund der hohen Rotationsgeschwindigkeit des Ablagezylinders.

Vorteilhafterweise liegt ein Drehungsfaktor αₑ der echten Drehung zwischen 0.3 und 2.0. Das heisst, dem Vorgarn wird eine echte Drehung erteilt, sodass ein Drehungsfaktor zwischen 0.3 und 2.0 liegt. Es handelt sich also keinesfalls um ein gesponnenes Garn, Spinngarn, sondern um ein Vorgarn mit einer Schutzdrehung. Der Drehungsfaktor αₑ ergibt sich aus folgendem Zusammenhang: Drehung pro Zoll entspricht dem Drehungsfaktor αₑ mal die Quadratwurzel der Ne, was nach dem Drehungsfaktor αₑ aufgelöst Folgendes ergibt: Drehungsfaktor αₑ ist die Drehung pro Zoll durch die Quadratwurzel der Vorgarnfeinheit in Ne oder für das nummerische System umgerechnet in Drehung pro Meter durch die Quadratwurzel der Vorgarnfeinheit in Nm.

Es zeigt sich von Vorteil, wenn an der Innenwand des rotierbaren Ablagezylinders ein mehrere Lagen umfassender Vorgarnkuchen gebildet wird, welcher mit dem Ablagezylinder zusammen eine Aufmachung zur Vorlage an einer Ringspinnmaschine bildet oder welcher zu einer Aufmachung zur Vorlage an einer Ringspinnmaschine formbar ist.

Der Ablagezylinder ist ein um eine vertikale Rotationsachse rotierbarer oder um eine vertikale Rotationsachse rotierbarer und entlang der Rotationsachse vertikal bewegbarer Ablagezylinder. Dieser Aspekt der Erfindung bietet den Vorteil, dass auf einen Flyer gänzlich verzichtet werden kann, was die Effizienz in der Garnherstellung deutlich erhöht. Eine vorteilhafte Weiterentwicklung der Erfindung sieht vor, dass sich im Ablagezylinder ein entnehmbarer Innzylinder befindet an dessen Innenwand der Vorgarnkuchen gebildet wird. Unter Aufmachung zur Vorlage an einer Ringspinnmaschine wird die Form des Vorgarns, hier des Vorgarnkuchens, verstanden, in welcher dieses/dieser der Ringspinnmaschine, genauer dem Gatter der Ringspinnmaschine zugeführt wird. Häufig ist dies eine Vorgarnspule wobei auch andere Aufmachen, wie bspw. der mit dem Vorgarnkuchen befüllte Ablagezylinder oder ein mit dem Vorgarnkuchen befüllter Innenzylinder denkbar sind.

Weiters erfolgt die Ablage vorteilhafterweise in einer ersten Lage an der Innenwand des Ablagezylinders durch das Zusammenwirken des Rotierens des Ablagezylinders und der Durchführung einer vertikalen Relativbewegung zwischen dem Führungsmittels und dem rotierenden Ablagezylinders. Das Rotieren des Ablagezylinders sowie die vertikale Relativbewegung zwischen Ablagezylinder und Führungsmittel sind aufeinander abzustimmen. Diese erste Lage gibt dem Vorgarnkuchen seine Stabilität bzw. Transportfähigkeit und sie gibt den folgenden Lagen Halt.

Um die Transportfähigkeit weiter zu gewähren, zeigt es sich von Vorteil wenn eine auf die erste Lage folgende weitere Lage versetzt auf die erste Lage abgelegt wird und jede folgende Lage versetzt auf die entsprechend vorhergehende Lage abgelegt wird.

Gemäss einer Ausführungsform der Erfindung wird der Vorgarnkuchen in die Form einer Aufmachung umgespult oder abgelegt. Dies ermöglicht je nach Vorgarnqualität die Bereitstellung einer transportfähigen Aufmachung. Je nach Anforderung an die Aufmachung ist das Umspulen oder Ablegen oder Stürzen des Vorgarnkuchens vorteilhafter als die Verwendung des mit dem Vorgarnkuchen ausgelegten Ablagezylinder oder alternativ eines mit dem Vorgarnkuchen ausgelegten im Ablagezylinder entnehmbar befindlichen Innenzylinder zur Vorlage an der Ringspinnmaschine.

Das Wesen der Erfindung liegt zudem in einer Vorrichtung zur Herstellung eines Vorgarns für eine Ringspinnmaschine gemäss den oben beschriebenen Ausführungen des erfindungsgemässen Verfahrens. Die Vorrichtung umfasst mindestens einen einer Strecke nachordenbaren, um eine vertikale Rotationsachse rotierbarer oder einen einer Strecke nachordenbaren um eine vertikale Rotationsachse rotierbaren und vertikal entlang der Rotationsachse bewegbaren Ablagezylinder, und ein Führungsmittel, wobei der Ablagezylinders und das Führungsmittel im Wesentlichen koaxial ausgerichtet sind.

Die koaxiale Ausrichtung des Ablagezylinders und des Führungsmittels ist vorteilhaft, da durch die Rotation des Ablagezylinder auf das Vorgarn eine Zentrifugalkraft wirkt und diese im Fall einer koaxialen Ausrichtung gleichmässig auf das Vorgarn wirkt und die Bildung eines gleichmässigen Vorgarnkuchens möglich ist. Zwischen dem Führungsmittel und dem Ablagezylinder kommt es zu einer vertikalen Relativbewegung. Entweder ist der um eine vertikale Rotationsachse rotierbare Ablagezylinder vertikal, entlang der Rotationsachse, bewegbar während das Führungsmittel nicht vertikal bewegbar ist. Alternative, wie später beschrieben wird, ist das Führungsmittel vertikal entlang der Rotationsachse bewegbar. Je nach Liefergeschwindigkeit können sowohl das Führungsmittel als auch der Ablagezylinder vertikal bewegbar ausgestaltet sein sodass ein gleichmässiger Vorgarnkuchen im Ablagezylinder abgelegt werden kann. Auch können durch die beschriebene Relativbewegung zwischen Ablagezylinder und Führungsmittel Spannungen im Vorgarn, welche u. a. vom Radius (hier: Austritt Führungsrohr bis Innenwand Ablagezylinder bzw. Lage Vorgarnkuchen) und der Rotationsgeschwindigkeit des Ablagezylinders abhängig ist, abgebaut bzw. geregelt und gesteuert werden.

Sowohl der Ablagezylinder als auch das Führungsmittel können schwenkbar an der Strecke bzw. dem Streckenmodul angebracht werden. Dies ermöglicht das «doffen» eines mit Vorgarn gefüllten Ablagezylinders als auch das Beheben von etwaigen Fehlern während des Verfahrens.

Vorteilhafterweise ragt das Führungsmittel in Betriebsstellung in den Ablagezylinder. Mit Betriebsstellung ist während des Verfahrens also während der Vorgarnkuchen gebildet wird gemeint. In Betriebsstellung rotiert der Ablagezylinder um eine vertikale Rotationsachse in einer vorgegebenen Rotationsgeschwindigkeit und eine vorgegebene Relativbewegung zwischen Ablagezylinder und Führungsmittel wird erzeugt, um das Vorgarn lageweise im Ablagezylinder, genauer an dessen Innenwand, abzulegen. Dass das Führungsmittel zumindest teilweise in den Ablagezylinder ragt bietet den Vorteil, dass das Vorgarn durch die in Betriebsstellung auftretende Zentrifugalkraft an der Innenwand des Ablagezylinders anhaftet und nicht ins Leere verdrängt wird.

Gemäss einer vorteilhaften Ausführungsform ist das Führungsmittel ein Führungsrohr oder mindestens eine Führungsöse. Weder ein Führungsrohr noch mindestens eine Führungsöse stören die Ausrichtung der Fasern, im Gegenteil, sie unterstützen die Lage der Fasern. Ist das Führungsmittel in Form von mindestens einer Führungsöse ausgebildet so ist ein mögliche Ausführungsform, dass das Führungsmittel aus zwei, nämlich einer oberer und einer unterer Führungsöse, besteht, wobei die unter beweglich ausgestaltet sein kann. Beide z. b. horizontal ausgerichteten Ösen können über ein vertikales Verbindungsrohr miteinander verbunden sein, wobei die unter Öse beweglich damit verbunden wäre. Ein Vorteil dieser Ausführungsform ist, dass das Ansetzen (das Verfahren wiederaufnehmen) erleichtert werden würde, da u. a. das Faserband bzw. das Vorgarn leichter in die obere Öse einführbar ist, wenn die untere aufgeklappt ist.

Gemäss einer vorteilhaften Ausführungsform der Erfindung umfasst der mindestens eine rotierbare Ablagezylinder einen entnehmbaren Innenzylinder. In dem Innenzylinder wird Lage für Lage der Vorgarnkuchen während des Verfahrens gebildet. Der Innenzylinder ist aus dem Ablagezylinder entnehmbar und am Ablagezylinder angbringbar.

Besonders vorteilhaft ist, wenn der mit Vorgarn ausgelegte Innenzylinder eine Aufmachung zur Vorlage an einer Ringspinnmaschine darstellt. Dies ermöglicht die direkte Weiterverarbeitung des Vorgarns zu Garn an der Ringspinnmaschine und erhöht die Effizienz des Garnherstellungsprozess deutlich, da auf eine Prozessstufe wie bspw. den Flyer verzichtet werden kann.

Die Erfindung sieht zudem ein System zur Herstellung eines Vorgarns für eine Ringspinnmaschine gemäss dem oben beschriebenen, erfindungsgemässen Verfahren und seinen Alternativen vor, die eine ein Faserband verstreckende Strecke und einen nachgeordneten, um eine vertikale Rotationsachse rotierenden oder einen um eine vertikale Rotationsachse rotierbaren und entlang der Rotationsachse vertikal bewegbaren Ablagezylinder, in welchen mittels eines Führungsmittels das Vorgarn zur Erteilung einer echten Drehung eingeführt wird sowie eine Steuerungsvorrichtung umfasst. Das Führungsmittel ist Bestandteil des Systems und kann wie bereits beschrieben ausgestaltet sein. Ebenfalls ist der Ablagezylinder wie bereits beschrieben ausgestaltet. Der Ablagezylinder sowie das Führungsmittel wirken in Betriebsstellung wie oben beschrieben, nämlich durch die Rotation des Ablagezylinders und einer vertikalen Relativbewegung zwischen dem Ablagezylinder und dem Führungsmittel, zusammen. Die Rotationsbewegung und die vertikale Relativbewegung werden mittels einer Steuerungsvorrichtung aufeinander abgestimmt. Zusätzlich kann das System eine oder mehrere Vliesdüsen, Kalanderwalzenpaare, Förderwalzenpaare und einen oder mehrere Bandspeicher sowie Mittel zur Montage des Ablagezylinders und des Führungsmittel an der Strecke umfassen.

Besonders vorteilhaft zeigt sich, wenn das im System verwendete Streckwerk (hier die letzte Streckenpassage) bzw. Streckenmodul über eine sogenannte 3D-Vliesdüse verfügt. Eine derartige Vliesdüse ist in WO 2004/104278 A1 gezeigt. Es handelt sich dabei um eine Vliesführungsvorrichtung für eine Textilmaschine mit einem Streckwerk, die zum Verdichten eines das Streckwerk in ausgebreiteter Form verlassenden Vliesstoffes dient. Die Vorrichtung weist einen Eingangsabschnitt und einen nachgeschalteten Ausgangsabschnitt auf, der im Vergleich zu dem Eingangsabschnitt einen verengten Querschnitt aufweist. Die Vliesführungsvorrichtung ist gekennzeichnet durch mindestens eine zwischen dem Eingangsabschnitt und dem Ausgangsabschnitt angeordnete Führungsfläche, die derart ausgebildet ist, dass die in Querrichtung des Vlieses inneren Fasern weniger direkt zum Ausgangsabschnitt geführt werden als die äußeren Fasern. Eine derartig ausgestaltete Vliesdüse wird auch 3D-Vliesdüse genannt. Sämtliche in WO 2004/104278 A1 gezeigten Ausführungsformen sind für die Ausführung der Erfindung möglich und gelten hiermit im Zusammenhang mit der Erfindung als offenbart.

Eine 3D Vliesdüse sorgt dafür, dass die Randfasern des Faserbands nicht stärker belastet werden, als die Fasern in der Mitte und sorgen somit für ein homogeneres Verzugsergebnis im verstreckten Faserband was zu einem hochwertigeren Vorgarn und folglich gesponnen Garn führt.

### KURZE ERLÄUTERUNGEN ZU DEN FIGUREN

Die Erfindung wird in den nachfolgenden Ausführungsbeispielen weiter beschrieben. Es zeigen, jeweils schematisch:
- Figur 1: vorteilhafte Ausführungsform einer Vorrichtung zur Ausführung des erfindungsgemässen Verfahrens
- Figur 2: vorteilhafte Ausführungsform einer Aufmachung zur Vorlage an einer Ringspinnmaschine

Fig. 1 zeigt schematisch eine Ausführungsform einer Vorrichtung 1 zur Ausführung des erfindungsgemässen Verfahrens zur Vorlage an einer Ringspinnmaschine. Die Vorrichtung 1 umfasst einen um eine Rotationsachse a drehbaren Ablagezylinder 2 sowie ein Führungsmittel 3, hier ein Führungsrohr, welches vertikal, entlang der Rotationsachse a, verschiebbar ist. Wie erwähnt kann alternative der Ablagezylinder 2 anstelle des Führungsmittel 3 vertikal entlang der Rotationsachse a bewegbar sein oder beiden sind vertikal entlang der Rotationsachse a bewegbar. Gesteuert und aufeinander abgestimmt wird durch die Steuereinrichtung 10.

Der Vorrichtung ist ein Streckwerk/Steckenmodul 9 vorgestalten/vorgestellt, welche das Faserband verstreckt und durch eine Vliesdüse 7, hier insbesondere eine 3D-Vliesdüse, einem Kalanderwalzenpaar 8 zugeführt wird. Nach Verlassen des Streckwerks, hier nach dem Passieren des Klemmpunkts des Kalanderwalzenpaares 8, wird von einem Vorgarn VG gesprochen. Zwischen dem Klemmpunkt der Kalanderwalzen 8 /des Kalanderwalzenpaars und dem durch die Rotation des um eine Rotationsachse a rotierbaren Ablagezylinder 2 an die Innenwand 2.1 des Ablagezylinders gedrücktes Vorgarn VG wird die echte Drehung erteilt. Das Vorgarn VG wird über ein Führungsrohr 3 in den Ablagezylinder 2, der während des Verfahrens rotiert, zugeführt und wird an dessen Innenwand 2.1 lagenweise abgelegt und bildet so einen Vorgarnkuchen 4. Der mit dem Vorgarnkuchen 4 versehene/befüllte Ablagezylinder 2 dient als Aufmachung 5 zur Vorlage an einer Ringspinnmaschine 6. Um ein schwerkraftbedingtes Lösen des Vorgarnkuchen aus dem Ablagezylinder zu vermeiden sind je nach Ausführungsform Mittel zur Fixierung des Vorgarnkuchens im Ablagezylinder (oder ggf. im Innenzylinder wie oben beschrieben) vorgesehen.

Fig. 2 zeigt schematisch eine Spinnstelle einer Ringspinnmaschine 6 mit einer Aufmachung 5 zur Vorlage für eine Ringspinnmaschine 6. Je nach Ausführungsform unterscheidet sich die Aufmachung nicht von bekannten Aufmachungen und wird durch das Umspulen oder Ablegen oder Stürzen des Vorgarnkuchens auf eine Vorgarnspule erzielt. Die Zufuhr an der jeweiligen Spinnstelle der Ringspinnmaschine erfolgt gemäss Stand der Technik.

## Patentansprüche

1. Verfahren zur Herstellung eines Vorgarns (VG) für eine Ringspinnmaschine aus mindestens einem in einem vorgeschalteten, in einer Strecke (9) durchgeführten, Streckprozess verstreckten Faserbandes (FB), wobei das mindestens eine verstreckte Faserband (FB) nach dem Verlassen der Strecke (9) zur Erteilung einer echten Drehung über ein Führungsmittel (3) in einen nachgeordneten, um eine vertikale Rotationsachse (a) rotierbaren oder einen nachgeordneten, um eine vertikale Rotationsachse (a) rotierbaren und entlang der Rotationsachse (a) vertikal bewegbaren Ablagezylinder (2) eingeführt wird und in Form eines Vorgarns (VG) im Ablagezylinder (2) abgelegt wird.

2. Verfahren gemäss Anspruch 1, wobei das Führungsmittel (3) vertikal entlang der Rotationsachse (a) bewegbar ist und während des Verfahrens zumindest teilweise in den Ablagezylinder (2) ragt.

3. Verfahren gemäss einem der vorangegangenen Ansprüche, wobei das Verlassen der Strecke (9) das Passieren von Kalanderwalzen (8), insbesondere einem Klemmpunkt der Kalanderwalzen (8) oder das Passieren von der Kalanderwalze (8) nachgeordneten Förderwalzen, insbesondere einem Klemmpunkt der Förderwalzen, umfasst.

4. Verfahren gemäss Anspruch 3, wobei das Verlassen der Strecke (9) zusätzlich das Passieren eines Bandspeichers umfasst.

5. Verfahren gemäss einem der Ansprüche 3 oder 4, wobei die Erteilung der echten Drehung zwischen dem Klemmpunkt der Kalanderwalzen (8) oder dem Klemmpunkt der Förderwalzen und dem mittels Zentrifugalkräften an einer Innenwand (2.1) des rotierbaren Ablagezylinders (2) abgelegten Vorgarn (VG) erfolgt.

6. Verfahren gemäss einem der vorangegangenen Ansprüche, wobei ein Drehungsfaktor αₑ der echten Drehung zwischen 0.3 und 2.0 liegt.

7. Verfahren gemäss einem der vorangegangenen Ansprüche, wobei an der Innenwand (2.1) des rotierbaren Ablagezylinders ein mehrere Lagen umfassender Vorgarnkuchen gebildet wird, welcher mit dem Ablagezylinder zusammen eine Aufmachung zur Vorlage an einer Ringspinnmaschine bildet oder welcher zu einer Aufmachung zur Vorlage an einer Ringspinnmaschine formbar ist.

8. Verfahren gemäss Anspruch 7, wobei die Ablage in einer ersten Lage in einer Innenwand (2.1) des Ablagezylinders (2) durch das Zusammenwirken des Rotierens des Ablagezylinders (2) und einer vertikalen Relativbewegung zwischen dem Führungsmittels (3) und dem Ablagezylinders (2) erfolgt.

9. Verfahren gemäss Anspruch 8, wobei eine auf die erste Lage folgende weitere Lage versetzt auf die erste Lage abgelegt wird und jede folgende Lage versetzt auf die entsprechend vorhergehende Lage abgelegt wird.

10. Verfahren gemäss Anspruch 7, wobei der Vorgarnkuchen in die Form einer Aufmachung (5) umgespult oder gestürzt wird.

11. Vorrichtung zur Herstellung eines Vorgarns (VG) für eine Ringspinnmaschine gemäss einem Verfahren gemäss einem der vorangegangenen Ansprüche, umfassend mindestens einen einer Strecke (9) nachordenbaren, um eine vertikale Rotationsachse (a) rotierbaren oder um eine vertikale Rotationsachse (a) rotierbaren und vertikal entlang der Rotationsachse (a) bewegbaren Ablagezylinder, und ein Führungsmittel (3), wobei der um eine Rotationsachse (a) rotierbare Ablagezylinders (2) und das Führungsmittel (3) im Wesentlichen koaxial ausgerichtet sind.

12. Vorrichtung gemäss Anspruch 11, wobei das Führungsmittel (3) in Betriebsstellung in den Ablagezylinder (2) ragt.

13. Vorrichtung gemäss einem der Ansprüche 11 oder 12, wobei das Führungsmittel (3) ein Führungsrohr oder mindestens eine Führungsöse ist.

14. Vorrichtung gemäss einem der Ansprüche 11 - 13, wobei der mindestens eine Ablagezylinder (2) einen entnehmbaren Innenzylinder umfasst.

15. Vorrichtung gemäss Anspruch 14, wobei der mit Vorgarn (VG) ausgelegte Innenzylinder eine Aufmachung (5) zur Vorlage an einer Ringspinnmaschine (6) darstellt.

16. System zur Herstellung eines Vorgarns (VG) für eine Ringspinnmaschine nach einem Verfahren gemäss einem der Ansprüche 1 bis 10, umfassend eine ein Faserband (FB) verstreckende Strecke (9), eine Vorrichtung gemäss einem der Ansprüche 11 - 15 sowie eine Steuerungsvorrichtung (10).

17. System zur Herstellung eines Vorgarns (VG) gemäss Anspruch 16, wobei die ein Faserband (FB) verstreckende Strecke eine 3D-Vliesdüse (7) umfasst.
